# EUROPÄISCHE PATENTSCHRIFT

(11) **EP 1 233 866 B1**
(45) Veröffentlichungstag und Bekanntmachung des Hinweises auf die Patenterteilung: **29.10.2003**
(21) Anmeldenummer: 01911748.0
(22) Anmeldetag: 07.03.2001
(51) Int. Cl.: B41J 2/355

(54) **VERFAHREN ZUR STEUERUNG DER HEIZELEMENTE EINES THERMODRUCKKOPFES**
METHOD FOR CONTROLLING THE HEATING ELEMENTS OF A THERMAL PRINT HEAD
PROCEDE DE COMMANDE DES ELEMENTS CHAUFFANTS D'UNE TETE D'IMPRESSION THERMIQUE

(30) Priorität: 14.03.2000 DE 10012360
(43) Veröffentlichungstag der Anmeldung: 28.08.2002
(73) Patentinhaber: SkiData AG, 5083 Gartenau (AT)
(72) Erfinder: AIGNER, Roland, A-5400 Hallein-Rif (AT); LECHNER, Walter, A-5071 Wals (AT)
(74) Vertreter: Haft, von Puttkamer, Berngruber, Czybulka
(86) Internationale Anmeldenummer: EP0102568
(87) Internationale Veröffentlichungsnummer: WO01068370

(56) Entgegenhaltungen:
- DE-A- 4 200 474
- US-A- 5 391 872
- US-A- 5 424 764
- US-A- 5 555 010

## Beschreibung

Die Erfindung bezieht sich auf ein Verfahren zur Steuerung der Heizelemente eines Thermodruckkopfes zum Aufzeichnen und Löschen von Punkten mit einem reversibel beschreibbaren Thermoaufzeichnungsmaterial.

Ein reversibel beschreibbares Thermoaufzeichnungsmaterial zeichnet sich dadurch aus, dass seine Transparenz und/oder Farbe in Abhängigkeit von der Temperatur reversibel von einem transparenten und/oder farblosen Zustand in einen opaken und/oder farbigen Zustand und umgekehrt verändern kann.

Das reversibel beschreibbare Thermoaufzeichnungsmaterial wird dem Thermodruckkopf schrittweise zugeführt, der eine sich über die gesamte Druckbreite erstreckende, quer zur Transportrichtung des Thermoaufzeichnungsmaterials verlaufende Reihe von Widerstandsheizelementen aufweist, die einzeln ansteuerbar sind. Pro Schritt kann damit eine der Heizelementenreihe entsprechende Zeile von Punkten aufgezeichnet werden, wenn die Heizelemente auf eine Temperatur erwärmt werden, die zu dem farbigen/opaken Zustand des Thermoaufzeichnungsmaterials führt.

Die Löschung der farbigen/opaken Punkte kann durch einen zweiten Thermodruckkopf erfolgen, dessen Heizelemente auf eine Temperatur erwärmt werden, bei der das reversibel beschreibbare Thermoaufzeichnungsmaterial wieder in den farblosen/transparenten Zustand übergeht. Auch kann ein einziger Thermodruckkopf eingesetzt werden, mit dem gelöscht wird, wenn das Aufzeichnungsmaterial in der einen Richtung an ihm entlang bewegt wird, während bei der anschließenden Bewegung des Aufzeichnungsmaterials in der umgekehrten Richtung das Aufzeichnen, also das punktförmige Beschreiben, erfolgt (DE 41 30 539 A1).

Aus DE 42 10 379 C2 ist es bekannt, bei jedem Transporttakt erst die Heizelemente, die einen Punkt aufzeichnen sollen, mit einem Energiepulszug anzusteuern, und dann mit einem weiteren Energiepulszug die Heizelemente, mit denen eine punktweise Löschung durchgeführt werden soll, zu beaufschlagen.

Bei den bekannten reversiblen Aufzeichnungsverfahren läßt jedoch die Aufzeichnungsgeschwindigkeit noch zu wünschen übrig.

Aufgabe der Erfindung ist es, die Aufzeichnungs- und Löschgeschwindigkeit beim Thermodrucken eines reversibel beschreibbaren Aufzeichnungsmaterials wesentlich zu erhöhen.

Dies wird erfindungsgemäß durch das im Anspruch 1 gekennzeichnete Verfahren erreicht. In den Unteransprüchen sind vorteilhafte Ausgestaltungen des erfindungsgemäßen Verfahrens wiedergegeben.

Erfindungsgemäß werden die Heizelemente zum Schreiben mit einem einzigen Energiepuls angesteuert, der zu einer Temperatur führt, bei der das reversibel beschreibbare Thermoaufzeichnungsmaterial eine erste, hohe Temperatur einnimmt, die zum farbigen/opaken Zustand führt.

Die Heizelemente, mit denen gelöscht werden soll, werden, wenn nach dem Aufzeichnungspuls die Maximaltemperatur erreicht worden ist, dann mit einem Energiepulszug beaufschlagt. Auf diese Weise kann die Bearbeitung, also das Aufzeichnen und Löschen der einzelnen Punkte einer Druckzeile, auf 3 ms oder weniger herabgesetzt und dabei eine entsprechend hohe Aufzeichnungs- und Löschgeschwindigkeit erreicht werden.

Erfindungsgemäß wird ein reversibel beschreibbares Thermoaufzeichnungsmaterial verwendet, das bei der ersten, hohen Temperatur farbig und/oder opak wird, den farbigen/opaken Zustand bei rascher Abkühlung beibehält, jedoch bei langsamer Abkühlung verliert, dessen farbiger/opaker Zustand aber auch dadurch verlorengeht, wenn eine konstante Erwärmung auf eine zweite niedrigere Temperatur erfolgt.

Die erste hohe Temperatur, die zu einer Färbung bzw. opak, also milchig trüb Werden des Thermoaufzeichnungsmaterials führt, kann beispielsweise 150°C oder mehr betragen, die zweite konstant zu haltende niedrigere Temperatur, die zu einer Löschung führt, liegt vorzugsweise mindestens 20°C darunter.

Demzufolge können erfindungsgemäß die Heizelemente zum Löschen in zwei Varianten mit dem Energiepulszug beaufschlagt werden.

Nach der einen Variante werden zunächst alle Heizelemente mit dem Aufzeichnungsenergiepuls angesteuert und im Anschluß an den Aufzeichnungsenergiepuls ein Energieimpulszug zugeführt, der die Abkühlung derjenigen Heizelemente, die eine Löschung herbeiführen sollen, derart verlangsamt, dass das Aufzeichnungsmaterial seinen farblosen/transparenten Zustand einnimmt. Bei dieser Variante werden also bei jedem Takt alle Heizelemente erst auf die zum Verfärben des Aufzeichnungsmaterials erforderliche Temperatur aufgeheizt, und die Heizelemente, die punktweise löschen sollen, dann mit dem Pulszug beaufschlagt, um langsamer als die übrigen Heizelemente abzukühlen. Es versteht sich, dass nicht unbedingt alle Heizelemente des Thermodruckkopfes in dieser Weise angesteuert werden müssen, sondern nur die, die der gewünschten Druckbreite entsprechen. Auch ist klar, dass der farblose/transparente Zustand gegebenenfalls auch eine andere Farbe aufweisen kann als die Farbe, die beim Verfärben des Thermoaufzeichnungsmaterials auftritt.

Nach der anderen Variante werden die Heizelemente zum Aufzeichnen mit dem Aufzeichnungsenergiepuls beaufschlagt und die Heizelemente zum Löschen unmittelbar im Anschluß an den Aufzeichnungsenergiepuls mit einem Energiepulszug, durch den die Heizelemente auf eine zweite konstant zu haltende Temperatur erwärmt werden, bei der das Thermoaufzeichnungsmaterial einen transparenten/farblosen Zustand einnimmt, wobei die zweite Temperatur unter der den farbigen/opaken Zustand hervorrufenden Temperatur liegt.

Bei der zweiten Variante muß jedoch zum Löschen die zweite Temperatur im allgemeinen eine gewisse Zeit von wenigstens 1 ms lang gehalten werden. Sie ist deshalb im allgemeinen etwas langsamer als die erste Variante. D.h., während die Pulsdauer für den Puls zum Aufzeichnen etwa 1 bis 2 ms beträgt, beträgt die Dauer des beim Abkühlen zugeführten Pulszuges der ersten Variante etwa 1 bis 2 ms, während die Dauer des Pulszuges zum Löschen bei der zweiten Variante etwa 2 bis 3 ms beträgt, um die Temperatur wenigstens etwa 1 ms auf der zweiten Temperatur zu halten, bei der das Thermoaufzeichnungsmaterial den transparenten/farblosen Zustand einnimmt.

Das reversibel beschreibbare Thermoaufzeichnungsmaterial, das erfindungsgemäß verwendet werden kann, kann irgendein bekanntes reversibel beschreibbares Thermoaufzeichnungsmaterial sein (vergleiche DE 41 30 539 A1, De 42 10 379 C2 und 42 00 474 C2). Vorzugsweise wird jedoch ein im Handel erhältliches Aufzeichnungsmaterial verwendet, das aus einem Gemisch aus einem Leukofarbstoff und einem Entwickler besteht. Der Leukofarbstoff kann ein Xanthenderivat sein. Vorzugsweise weist das Xanthen in der 3-Position einen Dialkylamin-Rest auf und an dessen 9-Position ist ein Phenylrest mit einer Carboxylsäuregruppe in o-Stellung gebunden ist, so dass sich wie bei Fluorescein in der Leukoform ein Lactonring mit der 9-Position ausbildet, der im farbigen Zustand durch Rückbildung der Carboxylgruppe geöffnet ist. Als Entwickler kann ein Säureamid einer Carbonsäure mit einem p-Aminophenol und/oder ein Harnstoffderivat, das an einer Aminogruppe mit einem p-Hydroxyphenylrest und an der anderen Amingruppe mit einem Alkylrest substituiert ist, verwendet werden.

Durch die Energiezufuhr zum Löschen in Form eines Pulszuges wird erfindungsgemäß eine Feintemperatursteuerung erreicht. Dazu weist der Pulszug Pulse gleicher Periodendauer von vorzugsweise weniger als 100 µs, insbesondere weniger als 50 µs auf. Das Puls/Pausen-Verhältnis je Periode liegt vorzugsweise bei höchstens 1:1, insbesondere etwa bei 1:2. D.h., bei einer Periodendauer von z.B. 30 µs beträgt beispielsweise die Pulsdauer 10 µs und die Pause 20 µs.

Vorzugsweise werden die Heizelemente des Thermodruckkopfes vor dem Bearbeiten, also Aufzeichnen und Löschen, auf eine Temperatur vorerwärmt, die vorzugsweise wenigstens 30°C unterhalb der zweiten, also der Löschtemperatur liegt. Wenn die Löschtemperatur beispielsweise bei 120°C liegt, kann die Vorerwärmtemperatur beispielsweise bei ca. 60°C liegen.

Ein solches Vorheizen beim Thermodrucken geht beispielsweise aus DE 30 33 746 A1 hervor. Durch das Vorheizen wird die Temperaturdifferenz bis zum Aufzeichnen bzw. Löschen verringert, d.h. die zum Drucken erforderliche Heizleistung herabgesetzt, wodurch aufgrund der schnelleren Erwärmung der Widerstandsheizelemente eine höhere Druckgeschwindigkeit erzielt wird. Zudem wird die Löschqualität deutlich verbessert.

Während nach DE 38 33 746 A1 die Taktfrequenz beim Vorheizen nicht mehr als das Vierfache der Pulsdauer zum Aufzeichnen betragen und die Pulsbreite beim Vorheizen konstant sein soll, beträgt erfindungsgemäß die Periodendauer der Einzelpulse des Pulszuges zum Vorheizen weniger als 100 µs, insbesondere weniger als 50 µs, d.h. bei einer Pulsdauer für den Puls zum Aufzeichnen von 1 bis 2 ms, weniger als ein Zehntel, vorzugsweise weniger als ein Zwanzigstel der Pulsdauer.

Um die gewünschte Vorwärmtemperatur möglichst genau einstellen zu können, wird außerdem das Puls/Pause-Verhältnis je Periode vorzugsweise mit zunehmender Temperatur des Thermodruckkopfes herabgesetzt. So kann bei konstanter Periodendauer der einzelnen Pulse die Pulsdauer zu Beginn des Vorheizens beispielsweise 10% oder weniger der Periodendauer und am Ende des Vorheizvorganges oder zum Halten der Vorheiztemperatur beispielsweise 3% oder weniger betragen. D.h., bei einer Periodendauer von beispielsweise 30 µs je Einzelpuls kann die Pulsdauer zu Beginn des Vorheizens beispielsweise 2 µs betragen und am Ende des Vorheizens und zum Halten der Vorheiztemperatur beispielsweise 0,5 µs.

Die Pulsdauer beim Vorerwärmen kann beispielsweise durch die Temperatur des Thermodruckkopfes gesteuert werden, welche mit einem Temperatursensor, beispielsweise einem temperaturabhängigen Widerstand mit negativem Temperaturkoeffizienten gemessen werden kann.

Unter diesen Umständen läßt sich die Vorerwärmungstemperatur der Heizelemente auf beispielsweise ± 2°C oder noch genauer einstellen. Damit wird der Thermodruckkopf minimal thermisch beansprucht und seine Lebensdauer wesentlich erhöht. Wie sich durch Versuche abzeichnet, wird die Lebensdauer dadurch sogar länger wie ohne Vorheizen, da der Thermodruckkopf beim Aufzeichnen geringeren Temperatursprüngen unterworfen ist. Die Periodendauer der einzelnen Pulse des Pulszuges beim Vorerwärmen entspricht vorzugsweise der Periodendauer der Einzelimpulse des Pulszuges zum Löschen, kann also in beiden Fällen beispielsweise 30 µs betragen.

Nachstehend ist die Erfindung anhand der Zeichnungen beispielhaft näher erläutert. Darin zeigen:
- Figur 1: ein Diagramm, das die Veränderung der Farbdichte eines reversiblen wärmeempfindlichen Aufzeichnungsmaterials zur Verwendung bei dem erfindungsgemäßen Verfahren in Abhängigkeit von der Temperatur darstellt;
- Figur 2: schematisch einen Thermodrucker zum reversiblen Drucken von Berechtigungskarten;
- Figur 3: ein Blockdiagramm zur Ansteuerung des Thermodruckkopfes; und
- Figuren: 4 und 5 jeweils ein Diagramm zur Erläuterung der ersten bzw. zweiten Variante des erfindungsgemäßen Verfahrens.

Gemäß Figur 1 liegt das reversible Thermoaufzeichnungsmaterial bei TO in einem transparenten und/oder farblosen Zustand, also mit geringer Farbdichte vor. TO kann dabei Raumtemperatur sein oder darunter liegen oder eine Vorheiztemperatur darstellen. Durch Erwärmung von TO auf T1 (z.B. 160°C) nimmt die Farbdichte entsprechend der gestrichelten Linie zu, insbesondere nachdem der Schmelzpunkt TM des reversiblen Thermofarbstoffs überschritten worden ist. Während der farbige und/oder opake Zustand erhalten bleibt, wenn gemäß der ausgezogenen Linie von T1 rasch abgekühlt wird, wird der farblose und/oder transparente Zustand wieder eingenommen, wenn das Thermoaufzeichnungsmaterial von der Temperatur T1 entsprechend der gestrichelten Linie langsam abgekühlt wird, oder wenn es konstant auf die Löschtemperatur T2 erwärmt wird.

Gemäß Figur 2 weist ein Thermodrucker 1 zwischen zwei Transportwalzenpaaren 3, 4 einen Thermodruckkopf 2 auf. Die Berechtigungskarten 5 werden gemäß dem Pfeil 6 zugeführt, mit den Transportwalzen 3, 4 schrittweise zur Bearbeitung entlang dem Thermodruckkopf 2 bewegt und über den Ausgabeschlitz 7 ausgegeben.

Der Druckkopf 2 weist an seiner der Karte 5 zugewandten Kante einzeln ansteuerbare Widerstandsheizelemente 8 auf, die auf der Karte 5 eine quer zur Transportrichtung 6 verlaufende Reihe bilden. Die Heizelemente 8 werden zwischen zwei aufeinanderfolgenden Transportschritten angesteuert und dadurch erwärmt. Gleichzeitig wird die Gegendruckwalze 9 gegen die Karte 5 gedrückt. Damit wird erfindungsgemäß zunächst allen Heizelementen 8 ein Energiepuls zugeführt, durch den das Aufzeichnungsmaterial entlang der Zeile einen farbigen/opaken Zustand einnimmt. Unmittelbar danach werden die Heizelemente 8 an den Punkten des Aufzeichnungsmaterials bzw. der Karte 5, an denen eine Löschung erfolgen soll, mit einem Energiepulszug angesteuert.

Gemäß Figur 3 empfängt beispielsweise ein Schieberegister 10 Daten 11 von einer nicht dargestellten Datenquelle die auf der Karte 5 darzustellende Information. Ein Diskriminator 12 unterscheidet, ob für die Informationsaufzeichnung ein farbiger/opaker Punkt oder ein farbloser/transparenter Punkt auf der Karte bei dem jeweiligen Transportschritt durch das betreffende Heizelement 8 gebildet werden soll. Der Bearbeitungsabschnitt 13 legt die Daten fest, um den Aufzeichnungsenergiepuls und den Löschenergiepulszug zu generieren. Die Pulsdaten werden vom Dekoder 14 zu einem Gesamtimpulszug zum Ansteuern der Heizelemente 8 zum Bearbeiten der betreffenden Zeile der Karte 5 dekodiert und dieser Gesamtpulszug dem Treiber 15 aufgegeben.

In Figur 4 ist für die erste Variante des erfindungsgemäßen Verfahrens mit (a) der Pulszug dargestellt, mit dem die Heizelemente 8 angesteuert werden und mit (b) die Temperatur des Thermoaufzeichnungsmaterials beim Empfang des Pulszuges.

Danach werden alle Heizelemente 8 zum Vorerwärmen oder zum Halten einer Temperatur T0 von beispielsweise 60°C mit einem Impulszug P angesteuert, der eine Periodendauer von z.B. 30 µs und eine Pulsdauer je Periode von z.B. 2 bis 0,3 µs aufweist, je nachdem, wie groß die Differenz zwischen der von dem nicht dargestellten Temperatursensor gemessenen Temperatur gegenüber der vorgegebenen Vorerwärmungstemperatur TO ist.

Zum Bearbeiten einer Zeile werden alle Heizelemente 8 bei t1 mit einem Aufzeichnungsimpuls W von z.B. 1 bis 2 ms beaufschlagt, wodurch die Temperatur des Thermoaufzeichnungsmaterials 8 am Ende des Aufzeichnungspulses bei t2 auf die Temperatur T1 von z.B. 160°C steigt, also eine Temperatur oberhalb der Temperatur, bei der das reversible wärmeempfindliche Aufzeichnungsmaterial einen farbigen und/oder opaken Zustand einnimmt.

Die Heizelemente 8 an den Punkten der Zeile, die gelöscht werden sollen, werden unmittelbar nach dem Puls W mit dem Pulszug E1 angesteuert. Er besteht beispielsweise aus Einzelpulsen mit einer Periodendauer von 30 µs, wobei die Pulsdauer z.B. 10 µs und die Pausendauer beispielsweise 20 µs je Periode betragen kann.

Während ohne den Pulszug E1 die Temperatur des betreffenden Heizelementes 8 entsprechend der Kurve F von T1 exponentiell, also rasch abnimmt, erfolgt bei Beaufschlagung mit dem Pulszug E1 eine eher lineare, langsamere Abkühlung entsprechend der gestrichelten sägezahnförmigen Kurve S auf die Vorheizoder Ausgangstemperatur TO.

In Fig. 4 stellt L1 den Zeitraum für das Bearbeiten, also Drucken und Löschen der 1. Zeile und L2 für das Bearbeiten der 2. Zeile dar.

Während nach dem Diagramm gemäß Figur 1 durch die rasche Abkühlung gemäß der Kurve F der farbige/opake Zustand erhalten bleibt, erfolgt durch die langsamere, gleichmäßigere Abkühlung nach der Kurve S ein Löschen des jeweiligen farbigen/opaken Punktes.

Die Ausführungsform nach Figur 5 unterscheidet sich von der nach Figur 4 im wesentlichen dadurch, dass unmittelbar nach dem Puls F die Heizelemente 8 an den Punkten der Zeile, an denen gelöscht werden soll, mit dem Impulszug E2 beaufschlagt werden, durch den die Temperatur des betreffenden Heizelements 8 entsprechend der Kurve C auf eine Temperatur T2 angehoben wird, die unterhalb der Temperatur T1 nach dem Diagramm der Figur 1 liegt. Dabei stellen in Figur 5 (a) den Pulszug dar, der den Heizelementen zum Aufzeichnen zugeführt wird, und (c) den Pulszug, mit dem die Heizelemente zum Löschen angesteuert werden, während (b) und (d) das Temperatur/Zeit-Diagramm bei Empfang des Pulszuges (a) bzw. (c) darstellen.

## Patentansprüche

1. Verfahren zur Steuerung der Heizelemente eines Thermodruckkopfes zum Aufzeichnen und Löschen von Daten auf einem reversibel beschreibbaren Thermoaufzeichnungsmaterial, **dadurch gekennzeichnet, dass** den Heizelementen zum Aufzeichnen ein Energiepuls (W, F) zugeführt wird, durch den das Aufzeichnungsmaterial auf eine Temperatur (T1) erwärmt wird, bei der es einen farbigen bzw. opaken Zustand einnimmt, und die Heizelemente zum Löschen im Anschluß an den Aufzeichnungspuls mit einem Energiepulszug (E1, E2) beaufschlagt werden.

2. Verfahren nach Anspruch 1, **dadurch gekennzeichnet, dass** den Heizelementen zum Löschen erst ein Energiepuls (W) zugeführt wird, durch den das Aufzeichnungsmaterial auf eine Temperatur (T1) erwärmt wird, bei der es einen farbigen bzw. opaken zustand einnimmt und im Anschluß an den Aufzeichnungspuls (W) ein Pulszug (E1) zugeführt wird, der die Abkühlung der Heizelemente derart verzögert, dass das Aufzeichnungsmaterial einen farblosen bzw. transparenten Zustand einnimmt.

3. Verfahren nach Anspruch 1, **dadurch gekennzeichnet, dass** den Heizelementen zum Löschen im Anschluß an den Aufzeichnungspuls (F) ein Pulszug (E2) zugeführt wird, durch den sie auf eine zweite Temperatur (T2) erwärmt werden, bei der das Thermoaufzeichnungsmaterial einen farblosen bzw. transparenten Zustand einnimmt, wobei die zweite Temperatur (T2) unter der ersten Temperatur (T1) liegt, bei der das Thermoaufzeichnungsmaterial den farbigen bzw. opaken Zustand einnimmt.

4. Verfahren nach Anspruch 3, **dadurch gekennzeichnet, dass** sich durch den Pulszug die zweite Temperatur (T2) wenigstens 1 ms lang einstellt.

5. Verfahren nach einem der vorstehenden Ansprüche, **dadurch gekennzeichnet, dass** die Heizelemente zum Aufzeichnen und Löschen durch einen Energiepulszug auf eine vorgegebene Temperatur (T0) vorerwärmt werden.

6. Verfahren nach einem der vorstehenden Ansprüche, **dadurch gekennzeichnet, dass** der Pulszug zum Löschen und/oder zum Vorerwärmen aus Pulsen gleicher Periodendauer besteht.

7. Verfahren nach Anspruch 6, **dadurch gekennzeichnet, dass** die Periodendauer der Einzelpulse des Pulszuges höchstens 100 µs beträgt.

8. Verfahren nach Anspruch 6, **dadurch gekennzeichnet, dass** das Puls/Pausen-Verhältnis des Pulszuges zum Löschen je Periode höchstens 1:1 beträgt.

9. Verfahren nach Anspruch 6, **dadurch gekennzeichnet, dass** das Puls/Pausen-Verhältnis des Pulszuges zum Vorerwärmen pro Periode mit zunehmender Temperatur des Thermodruckkopfes herabgesetzt wird.

## Claims

1. A method for controlling the heating elements of a thermal print head for recording and erasing data on a reversibly writable thermal recording material, **characterized in that** the heating elements for recording are subjected to an energy pulse (W, F) which causes the recording material to be heated to a temperature (T1) at which it assumes a colored or opaque state, and the heating elements for erasure are subjected to an energy pulse train (E1, E2) subsequent to the recording pulse.

2. A method according to claim 1, **characterized in that** the heating elements for erasure are first subjected to an energy pulse (W), which heats the recording material to a temperature (T1) at which it adapts a colored or opaque state and, subsequent to the recording pulse (W), to a pulse train (E) is led, which delays the cooling of the heating elements such that the recording material assumes a colorless or transparent state.

3. A method according to claim 1, **characterized in that** the heating elements for erasure are subjected, subsequent to the recording pulse (F), to a pulse train (E2) which heats them to a second temperature (T2) at which the thermal recording material assumes a colorless or transparent state, the second temperature (T2) being below the first temperature (T1) at which the thermal recording material assumes the colored or opaque state.

4. A method according to claim 3, **characterized in that** the pulse train brings about the second temperature (T2) for at least 1 millisecond.

5. A method according to any of the above claims, **characterized in that** the heating elements are preheated for recording and erasure to a predetermined temperature (T0) by an energy pulse train.

6. A method according to any of the above claims, **characterized in that** the pulse train for erasure and/or for preheating consists of pulses with the same period.

7. A method according to claim 6, **characterized in that** the period of the single pulses of the pulse train is at most 100 microseconds.

8. A method according to claim 6, **characterized in that** the pulse/pause ratio of the pulse train for erasure per period is at most 1:1.

9. A method according to claim 6, **characterized in that** the pulse/pause ratio of the pulse train for preheating per period is reduced with increasing temperature of the thermal print head.

## Revendications

1. Procédé de commande des éléments chauffants d'une tête d'impression thermique pour inscrire et effacer des données sur un matériau d'enregistrement thermique réversiblement imprimable, **caractérisé en ce qu'**on amène aux éléments chauffants une impulsion d'énergie (W, F) pour l'enregistrement, par laquelle le matériau d'enregistrement est chauffé à une température (T1) à laquelle il prend un état coloré ou opaque, et **en ce que** les éléments chauffants, pour l'effacement à la suite de l'impulsion d'enregistrement, sont sollicités par un train d'impulsions d'énergie (E1, E2).

2. Procédé selon la revendication 1, **caractérisé en ce qu'**on amène aux éléments chauffants pour l'effacement tout d'abord une impulsion d'énergie (W) par laquelle le matériau d'enregistrement est chauffé à une température (T1), à laquelle il prend un état coloré ou opaque, respectivement, et à la suite de l'impulsion d'enregistrement (W), on amène aux éléments chauffants un train d'impulsions (E1) qui ralentit le refroidissement des éléments chauffants de telle sorte que le matériau d'enregistrement prend un état non coloré ou transparent, respectivement.

3. Procédé selon la revendication 1, **caractérisé en ce qu'**on amène aux éléments chauffants, pour l'effacement à la suite de l'impulsion d'enregistrement (F), un train d'impulsions (E2) par lequel ils sont chauffés à une deuxième température (T2) à laquelle le matériau d'enregistrement thermique prend un état non coloré ou transparent, respectivement, la deuxième température (T2) étant inférieure à la première température (T1), à laquelle le matériau d'enregistrement thermique prend l'état coloré ou opaque, respectivement.

4. Procédé selon la revendication 3, **caractérisé en ce que** par le train d'impulsions, la deuxième température (T2) se règle au moins pendant 1 ms.

5. Procédé selon l'une des revendications précédentes, **caractérisé en ce que** les éléments chauffants pour inscrire et effacer sont préalablement chauffés par un train d'impulsions d'énergie à une température prédéterminée (T0).

6. Procédé selon l'une des revendications précédentes, **caractérisé en ce que** le train d'impulsions pour effacer et/ou pour chauffer préalablement est constitué par des impulsions de même durée de période.

7. Procédé selon la revendication 6, **caractérisé en ce que** la durée de période des impulsions individuelles est au maximum de 100 µs.

8. Procédé selon la revendication 6, **caractérisé en ce que** le rapport impulsion/pause du train d'impulsions pour effacer est au maximum de 1:1 par période.

9. Procédé selon la revendication 6, **caractérisé en ce que** le rapport impulsion/pause du train d'impulsions pour chauffer préalablement baisse par période avec l'accroissement de température de la tête d'impression thermique.
